# EUROPÄISCHE PATENTSCHRIFT

(11) **EP 0 579 024 B1**
(45) Veröffentlichungstag und Bekanntmachung des Hinweises auf die Patenterteilung: **23.10.1996**
(21) Anmeldenummer: 93110308.9
(22) Anmeldetag: 29.06.1993
(51) Int. Cl.: E04B 1/348

(54) **Fahrstuhlschacht für mehrgeschossige Fertighäuser**
Elevator shaft for prefabricated multi-storey buildings
Cage d'ascenseur pour bâtiments préfabriqués à plusieurs étages

(30) Priorität: 13.07.1992 DE 4223017
(43) Veröffentlichungstag der Anmeldung: 19.01.1994
(73) Patentinhaber: Franz, Oliver, D-37688 Beverungen (DE)
(72) Erfinder: Franz, Oliver, D-37688 Beverungen (DE)
(74) Vertreter: Preissner, Nicolaus, Dipl.-Ing.

(56) Entgegenhaltungen:
- WO-A-89/08753
- US-A- 4 120 133

## Beschreibung

Die Erfindung bezieht sich auf einen Fahrstuhlschacht für mehrgeschossige Fertighäuser aus vorgefertigten Raumzellen, die jede eine Bodenplatte mit einem Rahmen aus Stahlprofilen, aufsteigenden Säulenelementen an den Ecken, eine obere Deckenplatte mit einem Deckenrahmen und stirnseitig fertig montierte Außenwandungen mit Brüstung, Fenstern, Isolierung und Brandschutz aufweisen.

Bei Fertighäusern, die aus neben- und übereinandergestapelten vorgefertigten Raumzellen hergestellt werden, war es bei der bisher üblichen Bauweise von maximal drei Etagen nicht erforderlich, neben einem Treppenhaus auch noch einen Fahrstuhl vorzusehen. Erst durch neuere Techniken, durch die es möglich ist, Fertighäuser mit bis zu sieben übereinanderliegenden Etagen und damit Raumzelleneinheiten herzustellen, ist es erforderlich, in solche Fertighäuser auch Fahrstühle einzubauen. Siehe z.B. US-A-4 120 133. Üblicherweise werden dabei die Fahrstuhlschächte und die Fahrstühle erst nachträglich durch entsprechende Umbauten und Einbauten in die übereinandergestapelten Raumzellen eingebracht, was jedoch mit einem erheblichen Aufwand verbunden ist.

Der vorliegenden Erfindung liegt demgegenüber die Aufgabe zugrunde, die Herstellungsweise eines solchen mehrgeschossigen Fertighauses aus Raumzellen mit einem Fahrstuhl und einem dafür erforderlichen Fahrstuhlschacht erheblich zu vereinfachen und damit den technischen Aufwand erheblich herabzusetzen.

Zur Lösung dieser Aufgabe ist erfindungsgemäß vorgesehen, daß die einzelnen übereinanderzustapelnden Raumzellen angrenzend an eine Längswandung von Raumzelle zu Raumzelle fluchtend rechteckige Ausnehmungen in der Bodenplatte und in der Deckenplatte aufweisen, die von einem Schachtrahmen begrenzt sind und daß zwischen den Ecken des Schachtrahmens von Boden- und Deckenplatte jeweils aufragende Stahlprofile mit dazwischenliegenden Wandverkleidungen auf drei Seiten und einer Fahrstuhltür auf der Zugangsseite angeordnet sind.

Durch diese exakte Vorfertigung eines etagenweisen Fahrstuhlschachtes in den einzelnen Raumzellen und den dann aufeinandergestapelten und miteinander verbundenen Raumzellen ergibt sich somit auf sehr einfache Weise ein durchgehender Fahrstuhlschacht vom Erdgeschoß bis zum obersten Geschoß, der unmittelbar nach der Montage und Einsetzen des Fahrstuhls in Betrieb genommen werden kann.

Für eine ausreichende Stabilität ist es dabei zweckmäßig, wenn der Schachtrahmen aus von nach außen offenen, C-förmigen Profilträgern besteht, die quer zur Raumzellenlängsachse von sich über die gesamte Breite der Raumzellen erstreckende Profilträger und in Längsrichtung der Raumzelle von einem außenliegenden Rahmenprofil und von einem zwischen den Querträgern eingesetzten Verbindungsprofil gebildet ist.

An die Schachtausnehmung der untersten Bodenplatte kann dann ein nach unten trogförmiger, vorgefertigter Schachtteil zur Aufnahme des Fahrstuhlantriebes angesetzt sein.

Die oberste Deckenplatte weise ebenfalls zweckmäßigerweise eine Schachtausnehmung auf, auf die oberseitig eine trogförmige Haube aufgesetzt ist.

Anhand einer schematischen Zeichnung sind Aufbau und Funktionsweise eines Ausführungsbeispiels nach der Erfindung näher erläutert. Dabei zeigen
- Figur 1: einen Grundriß einer Raumzelle mit eingebautem Fahrstuhlschacht,
- Figur 2: einen Längsschnitt durch einen solchen Fahrstuhlschacht im Bereich der untersten Etage entsprechend der Schnittlinie II-II nach Fig. 1 und
- Figur 3: einen Längsschnitt durch den gesamten Fahrstuhlschacht eines fünfgeschoßigen Fertighauses.

Wie man aus Fig. 1 aus dem Grundriß einer Raumzelle für derartige Fertighäuser erkennt, weist die hier dargestellte Bodenplatte A1 zwei Längsträger 1 und 2 und die beiden Querträger 3 und 4 an den Stirnseiten auf, wobei an den Ecken aufsteigende Säulenelemente 5 zur gleichartig aufgebauten Deckenplatte vorgesehen sind. Auf die Querträger 3 und 4 zwischen den entsprechenden Säulenelementen 5 können dabei bereits fertig montierte Außenwandungen mit Brüstung, Fenstern, Isolierung und Brandschutz eingebaut sein.

Die in Fig. 1 dargestellte Raumzelle soll jetzt - wie man auch aus dem Längsschnitt nach Fig. 2 erkennt - einen Fahrstuhlschacht 6 aufnehmen, der nach dem dargestellten Ausführungsbeispiel etwa mittig angrenzend an den hinteren Längsträger 1 eingebaut ist. Es ist aber entsprechend den jeweiligen Anforderungen auch eine andere Lage, beispielsweise unmittelbar angrenzend an eine der Außenwände 3 oder 4, möglich.

Bei der hier beschriebenen Anordnung ist die Bodenplatte mit einer rechteckigen Ausnehmung 7 von der Größe des Querschnittes des Schachtes 6 versehen, wobei diese Ausnehmung 7 in folgender Weise von einem Schachtrahmen 8 aus beispielsweise nach außen offenen, C-förmigen Profilträgern begrenzt ist.

Dazu sind zwischen den beiden Längsträgern 1 und 2 der Bodenplatte A1 sich quer zur Raumzellenlängsachse und sich über die gesamte Breite der Raumzelle erstreckende Profilträger 10 und 11 eingeschweißt, während die Schachtöffnung 7 in Längsrichtung der Raumzelle von einem Abschnitt 1' des Längsträgers 1 und einem zwischen den Querträgern 10 und 11 eingesetzten verbindungsprofil 12 gebildet wird.

Die Deckenplatte B1 dieser Raumzelle weist in gleicher Weise eine Schachtausnehmung 15 auf, die von gleichartigen Profilträgern begrenzt ist, wobei in Fig. 2 die beiden sich quer zur Raumzelle erstreckenden Profilträger 16 und 17 zu erkennen sind.

Zwischen den Eckpunkten der schachtrahmen 7 und 15 von Bodenplatte A1 und Deckenplatte B1 sind jeweils aufragende Stahlprofile 20, 21, 22 und 23 eingesetzt, wobei auf drei Seiten jeweils zwischen den Profilen 23 und 20 bzw. 20 und 21 sowie 21 und 22 die Schachtverkleidungen angeordnet sind, von denen die rückseitige Schachtverkleidung 25 im Längsschnitt nach Fig. 2 zu erkennen ist. Diese Schachtverkleidungen können bereits vorgefertigt eingesetzt sein oder aber erst nach der Montage der Raumzellen angebracht werden. Auf der Zugangsseite zwischen den Stahlprofilen 22 und 23 ist eine entsprechende Wandung 26 mit Fahrstuhltür 27 eingesetzt.

Wie man aus Fig. 2 weiter erkennt, ist an die Schachtausnehmung 7 der untersten Bodenplatte A1 nach unten ein trogförmiger vorgefertigter schachtteil 28 angesetzt, der den nicht näher dargestellten Fahrstuhlantrieb aufnehmen kann.

Wie man weiter aus der Figur ersieht, ist auf die untere Raumzelle mit Bodenplatte A1 und Deckenplatte B1 die nächste Raumzelle mit ihrer Bodenplatte A2 und dem entsprechenden Schachtrahmen 7 aufgesetzt, wobei diese Raumzelle in gleicher Weise wie die untere ausgebildet ist.

In Fig. 3 ist ein Längsschnitt durch den gesamten Fahrstuhlschacht eines fünfgeschoßigen Fertighauses mit den Stockwerken I. bis V. dargestellt. Wie man daraus ersieht, sind somit fünf Raumzellen jeweils mit den Bodenplatten A1 bis A5 und den Deckenplatten B1 bis B5 sowie den entsprechenden Schachtöffnungen 7 und 15 exakt übereinandergestapelt und miteinander verbunden, so daß sich ein durchgehender Fahrstuhlschacht 6 ergibt.

Die oberste Deckenplatte B5 weist dabei ebenfalls noch eine Schachtausnehmung 29 auf, auf die als oberer Abschluß eine Haube 30 aufgesetzt ist.

Bei dem dargestellten Ausführungsbeispiel mit fünf Etagen und einer Etagenhöhe von ca. 3,50 m - jeweils zwischen Oberkante Bodenplatten gemessen - ergibt sich somit eine Gesamtschachthöhe von etwa 20 m und einer Förderhöhe für den Fahrstuhlkorb von etwa 14 m.

Mit der beschriebenen Gestaltung und Anordnung ist es also auf einfache Weise möglich, Fertighäuser aus vorgefertigen Raumzellen bereits mit in die einzelnen Raumzellen integrierten Fahrstuhlschachtabschnitten zu versehen, die durch ihre konstruktive Gestaltung eine so hohe Festigkeit aufweisen, daß damit Fahrstuhlschächte über die gesamte mögliche Höhe derartiger Fertighäuser vorgefertigt werden können.

## Patentansprüche

1. Fahrstuhlschacht für mehrgeschossige Fertighäuser aus vorgefertigten Raumzellen (I. bis V.), die jede eine Bodenplatte (A1 bis A5) mit einem Rahmen (1 bis 4) aus Stahlprofilen, aufsteigenden Säulenelementen (5) an den Ecken, eine obere Deckenplatte (B1 bis B5) mit einem Deckenrahmen und stirnseitig fertig montierte Außenwandungen mit Brüstung, Fenstern, Isolierung und Brandschutz aufweisen, dadurch gekennzeichnet, daß die einzelnen, übereinanderzustapelnden Raumzellen (I. bis V.) angrenzend an eine Längswandung (1) von Raumzelle zu Raumzelle fluchtend rechteckige Ausnehmungen (7, 15) in der Bodenplatte (A1 bis A5) und in der Deckenplatte (B1 bis B5) aufweisen, die von einem Schachtrahmen (8,9) begrenzt sind und daß zwischen den Ecken der Schachtrahmen (8, 9) von Boden- und Deckenplatte (A1, B1) jeweils aufragende Stahlprofile (20 - 23) mit dazwischenliegenden Wandverkleidungen (25) auf drei Seiten und der Fahrstuhltür (26, 27) auf der Zugangsseite angeordnet sind.

2. Fahrstuhlschacht nach Anspruch 1, dadurch gekennzeichnet, daß die Schachtrahmen (8, 9) aus von nach außen offenen, C-förmigen Profilträgern (1', 10, 11, 12) bestehen, die quer zur Raumzellenlängsachse von sich über die gesamte Breite der Raumzelle erstreckenden Profilträgern (10, 11) und in Längsrichtung der Raumzelle von einem außenliegenden Rahmenprofilabschnitt (1') und von einem zwischen den Querträgern (10, 11) eingesetzten Verbindungsprofil (12) gebildet sind.

3. Fahrstuhlschacht nach Anspruch 1, dadurch gekennzeichnet, daß an die Schachtausnehmung (7) der untersten Bodenplatte (A1) nach unten ein trogförmiger, vorgefertigter Schachtteil (28) zur Aufnahme des Fahrstuhlantriebs angesetzt ist.

4. Fahrstuhlschacht nach Anspruch 1, dadurch gekennzeichnet, daß die oberste Deckenplatte (B5) ebenfalls eine Schachtausnehmung (29) aufweist, auf die oberseitig eine trogförmige Haube (30) aufgesetzt ist.

## Claims

1. An elevator shaft for prefabricated multi-storey buildings of prefabricated room cells (I. to V.), each comprising a floor slab (A1 to A5) including a frame (1 to 4) of steel sections, ascending column elements (5) at the corners, an upper ceiling slab (B1 to B5) including a ceiling frame and facing fully-fitted outer walls including parapet, windows, insulation and fire protection, characterized in that said individual room cells (I. to V.) to be stacked one above the other comprise rectangular recesses (7, 15) in said floor slab (A1 to A5) and in said ceiling slab (B1 to B5) which adjoin a longitudinal wall (1) in line from room cell to room cell and which are defined by a shaft frame (8, 9) and in that between each of the corners of said shaft frames (8, 9) of said floor slab and ceiling slab (A1, B1) upright protruding steel sections (20 - 23) having wall claddings (25) inbetween are provided on three sides and an elevator door (26, 27) on the access side

2. The elevator shaft as set forth in claim 1,
characterized in that said shaft frames (8, 9) consisting of C-shaped section girders (1', 10, 11, 12) open to the outside are formed by section girders (10, 11) extending transversely to the room cell longitudinal axis over the full width of said room cells and by a frame section portion (1') located outside in the longitudinal direction of said room cell and by a connecting section (12) inserted between the transverse girders (10, 11).

3. The elevator shaft as set forth in claim 1,
characterized in that said shaft recess (7) of the bottomost floor slab (A1) a prefabricated trough-shaped shaft part (28) can then be inserted to receive the elevator drive.

4. The elevator shaft as set forth in claim 1,
characterized in that said the topmost ceiling slab (B5) also comprises an shaft recess (29) on which a trough-shaped hood (30) is placed.

## Revendications

1. Cage d'ascenseur pour des maisons préfabriquées à plusieurs étages, la cage d'ascenseur étant constituée par des cellules préfabriquées (I à V) qui présentent chacune un plateau de base (A1 à A5) comportant un cadre (1 à 4) en profilés d'acier, des éléments de colonne (5) montants aux coins, un plateau de sommet supérieur (B1 à B5) présentant un cadre de sommet, et du côté frontal des parois extérieures montées en usine comportant une rambarde, des fenêtres, une isolation et un coupe-feu, caractérisée en ce que les cellules individuelles (I à V) à superposer les unes sur les autres présentent dans le plateau de base (A1 à A5) et dans le plateau de sommet (B1 à B5) des évidements rectangulaires (7, 15) adjacents à une paroi longitudinale (1) et en alignement d'une cellule à l'autre, qui sont délimités par un cadre de cage (8, 9), et en ce qu'il est prévu entre les coins des cadres de cage (8, 9) des profilés en acier (20 à 23) montants respectivement depuis le plateau de base et de sommet (A1, B1) et présentant des revêtements de paroi intermédiaires (25) sur trois faces et une porte d'ascenseur (26, 27) du côté accès.

2. Cage d'ascenseur selon la revendication 1, caractérisée en ce que les cadres de cage (8, 9) sont constitués par des supports profilés en forme de C (1', 10, 11, 12) ouverts vers l'extérieur qui sont formés transversalement à l'axe longitudinal des cellules par des supports profilés (10, 11) s'étendant sur toute la largeur des cellules, et en direction longitudinale de la cellule par un tronçon (1') du profilé de cadre situé à extérieur et par un profilé de liaison (12) mis en place entre les traverses (10, 11).

3. Cage d'ascenseur selon la revendication 1, caractérisée en ce qu'il est prévu vers le bas, au niveau de l'évidement de cage (7) du plateau de base le plus bas (A1), une partie de cage préfabriquée (28) en forme de bac pour loger l'entraînement de l'ascenseur.

4. Cage d'ascenseur selon la revendication 1, caractérisée en ce que le plateau de sommet le plus haut (B5) présente également un évidement de cage (29) sur lequel est posé du côté supérieur un lanterneau (30) en forme de bac.
